# EUROPÄISCHE PATENTSCHRIFT

(11) **EP 0 842 303 B1**
(45) Veröffentlichungstag und Bekanntmachung des Hinweises auf die Patenterteilung: **24.03.1999**
(21) Anmeldenummer: 96931738.7
(22) Anmeldetag: 29.07.1996
(51) Int. Cl.: C21C 5/46, F27D 3/16

(54) **LANZENKOPF EINER BLASLANZE ZUR BEHANDLUNG VON SCHMELZEN**
OXYGEN LANCE HEAD FOR TREATING MOLTEN MASSES
TETE DE LANCE A OXYGENE POUR TRAITER DES MATIERES FONDUES

(30) Priorität: 02.08.1995 DE 19529932
(43) Veröffentlichungstag der Anmeldung: 20.05.1998
(73) Patentinhaber: MANNESMANN Aktiengesellschaft, 40213 Düsseldorf (DE)
(72) Erfinder: SIZOV, Anatoly, St. Petersburg, 19821 (RU)
(74) Vertreter: Meissner, Peter E., Dipl.-Ing.
(86) Internationale Anmeldenummer: DE9601444
(87) Internationale Veröffentlichungsnummer: WO9705290

(56) Entgegenhaltungen:
- WO-A-95/18346
- DE-B- 1 811 512
- GB-A- 1 190 915

## Beschreibung

Die Erfindung betrifft einen Lanzenkopf einer wassergekühlten Blaslanze zur Behandlung von Schmelzen, insbesondere zum Aufblasen von Sauerstoff auf Stahlschmelzen in einem Konverter, mit mindestens einer von einem den engsten Düsenquerschnitt aufweisenden Rohrabschnitt ausgehend sich in Richtung Badoberfläche konisch erweiternden Expansionsdüse.

Blaslanzen kommen in Stahlwerken zum Einsatz, die nach dem Sauerstoffaufblasverfahren arbeiten. Bei solchen Stahlherstellungsverfahren, insbesondere nach dem sogenannten LD-Verfahren, werden im Roheisen enthaltene Begleitelemente mit Hilfe von Sauerstoff durch Oxidation entfernt. Hierbei wird über die Lanze Sauerstoff mit hoher Geschwindigkeit von MACH 1,0 und größer auf die im Konverter befindliche Schmelze aufgeblasen.

Damit der Lanzenkopf im Hinblick auf die Metallurgie des Stahlherstellungsprozeßes in der gewünschten Weise arbeiten kann, ist die erforderliche Sauerstoffmenge möglichst optimal über die Düsenaustrittsöffnungen mit der Metallschmelze in Berührung zu bringen. Die einzelnen Blaslanzenköpfe werden nach stahlwerksspezifischen Daten ausgelegt. Hierbei wird insbesondere der Konverterinhalt, die Konverterabmessung, die aktuelle Badhöhe und die Sauerstoffmenge sowie der Sauerstoffdruck berücksichtigt.

Aus der Schrift DE 37 00 892 A1 ist eine üblicherweise in Stahlwerken eingesetzte Blaslanze zur Behandlung von Schmelzen, insbesondere zum Aufblasen von Sauerstoff auf Metallschmelzen, bekannt, bei dem mehrere zur Lanzenhauptachse divergierenden Gasaustrittsöffnungen vorgesehen sind, die einen engsten sogenannten kritischen Querschnitt aufweisen, dem sich in Strömungsrichtung eine konisch sich erweitemde Expansionsdüse anschließt.

Mit Lanzen dieser Bauart läßt sich nur ein unruhiger Sauerstoffstrahl erreichen, mit der nachteiligen Folge nicht erwünschter Stahlspritzer und starker Staubentwicklung im Bereich der Konvertermündung.

Die vorliegende Erfindung hat sich das Ziel gesetzt, einen gattungsgemäßen Blaslanzenkopf zu schaffen, mit dem die Energieausnutzung des Sauerstoffstahls erhöht, die Reaktionsbedingungen im Konverter verbessert und die Umweltbelastung vermindert wird.

Die Erfindung erreicht dieses Ziel durch die kennzeichnenden Merkmale des Anspruchs 1. Die weiteren Ansprüche geben vorteilhafte Weiterbildungen der Erfindung an.

Erfindungsgemäß ist im Anschluß an dem den kritischen Querschnitt aufweisenden Rohrabschnitt eine erste konische Erweiterung vorgesehen, die in einem zylindrischen Kanal mündet. In diesem Kanal, der bis nahezu zur Mündung der Düse geführt sein kann, ist eine im Durchmesser radial nach außen sich erweiternde Ringkammer vorgesehen. Durch diese Bauform wird ein pulsierender Gasstrahl gewonnen, der stabil ausgebildet die Düse verläßt und auf die Oberfläche der Schmelze auftrifft.

Die Düse ist dabei so ausgestaltet, daß bei Drücken bis zu 15 bar Geschwindigkeiten zwischen 1 bis 3 Mach erreicht werden. Die Schwingfrequenz des Gases ist dabei einstellbar in einem Bereich von 200 bis 2000 Hz. Der bevorzugte Frequenzbereich liegt bei 600 bis 800 Hz.

Durch die stabile Ausbildung des Strahles lassen sich Sauerstoffmengen bei hoher Energieausnutzung für das Auf- oder Einblasen auf oder in einer Metallschmelze bei der Stahlverarbeitung einsetzen.

Durch den ruhig auf die Badoberfläche auftreffenden Strahl wird die Spritzneigung des Schmelzbades unterbunden und die Staubentwicklung reduziert.

Die Stabilisierung des Gasstrahles wird durch eine Ausgestaltung des Ringkanals mit nicht glatter Ausgestaltung erhöht. Die Ringkammer wird hierzu in mehrere Kammersegmente aufgeteilt, die durch Stege getrennt sind. Die Kammersegmente weisen dabei unterschiedliche Radien auf, wobei jeweils paarweise gegenüberliegende Kammersegmente den gleichen Radius besitzen.

In einer weiteren Ausgestaltung können die Außenwandungen der Kammersegmente kurvenförmig kontinuierlich sich vergrößemde Radien besitzen.

In einer baulich besonders einfachen Ausgestaltung sind Scheiben vorgesehen, die in der Weise in Reihe angeordnet sind, daß die Stege miteinander korrespondieren und in Strömungsrichtung Kammersegmente mit unterschiedlichen Radien angeordnet sind.

Der sich in Strömungsrichtung an die Ringkammer anschließende Expansionsteil der Düse kann zu einem Teil zylindrisch ausgebildet sein, bevor er im Bereich der Mündung sich konisch öffnet. Der zylindrische Teil nimmt dabei positiven Einfluß auf den pulsierenden Strahl und stabilisiert diesen weiter insbesondere bezüglich einer Verdrehung in Achsrichtung.

Der Bereich des kritischen Durchmessers der Düse ist entsprechend der Ausgestaltung einer Lavaldüse abgerundet. In einer weiteren, dabei fertigungstechnisch einfachen Weise ist dieser Bereich aus konischen und zylindrischen Formelementen zusammengesetzt.

Zur weiteren Einflußnahme auf die gewünschte Frequenz des Gasstrahles kann zwischen der ersten konischen Erweiterung im Bereich des Düseneintrittes und der Ringkammer eine oder mehrere Stufen vorgesehen. Die einzelnen Stufen sind scharfkantig voneinander abgesetzt und regen den Gasstrahl zum Schwingen an.

Die Mündung der konischen Erweiterung kann einen Durchmesser aufweisen, der dem des zylindrischen Kanals entspricht. In vorteilhafter Weise ist ein kleinerer Mündungsdurchmesser vorgesehen, da hierdurch beim Eintritt in den Kanal bereits eine erste Stufe entsteht, mit der auf die Pulsation des Gasstrahles positiv Einfluß genommen wird.

Ein Beispiel der Erfindung ist der beigefügten Zeichnung dargelegt. Dabei zeigen die
- Figur 1: einen Schnitt durch den Lanzenkopf
- Figur2a,b: Schnitte durch Ringkammem mit konstanten Radien
- Figur 3: einen Schnitt durch die Ringkammer mit kontinuierlich sich vergrößernden Radien

Die Figur 1 zeigt auf der linken Seite des Schnittes einen konischen Eingangsabschnitt 11, der abgerundet in einem den kritischen Durchmesser aufweisenden Rohrabschnitt 12 übergeht, an dem sich lavaldüsenartig eine erste konische Erweiterung 21 anschließt. Die erste konische Erweiterung 21 mündet in einem den identischen Durchmesser aufweisenden Kanal 22.

Mlt einem Abstand L_{K1} von der Mündung der ersten konischen Erweiterung ist im Kanal eine Ringkammer 23 vorgesehen, die einen inneren Durchmesser D_{Z} besitzt. Die Ausgestaltung der Ringkammer ist in den Figuren 2 und 3 aufgezeigt.

An die Ringkammer 23 schließt sich ein Düsenteil 24 an, das sich über eine Länge L_{A} bis zur Düsenmündung konisch erweitert.

Auf der rechten Seite des Schnittes der Figur 1 schließt sich an den konischen Eingangsabschnitt 11 ein Rohrabschnitt 12 an, der den kritischen Querschnitt D_{Q} aufweist.

An den kritischen Querschnitt schließt sich eine erste konische Erweiterung 21 an, deren Mündung einen Durchmesser D_{M} besitzt, die im vorliegenden Beispiel in einer Vorstufe 27 mündet, welche einen Durchmesser D_{K1} aufweist, welche größer ist als der Durchmesser D_{M}.

An die Vorstufe 27 schließt sich ein Kanal 22 an, der einen Durchmesser D_{KA} besitzt, wobei D_{KA} größer D_{K1} ist.

Im Kanal 22 ist eine Ringkammer 23 vorgesehen, in der sich Scheiben 37, 38 befinden. Diese Scheiben sind so zueinander angeordnet, daß die Stege 35 miteinander korrespondieren und die Kammersegmente jeweils unterschiedliche Radien aufweisen.

In Strömungsrichtung hinter der Ringkammer 25 ist ein Kanalteil 25 vorgesehen, der die gleichen Abmessungen aufweist wie der Kanal 22 und zwar über eine Länge L_{KA}, so daß im Abstand L_{MA} sich eine zweite konische Erweiterung 26 bis zur Mündung mit dem Durchmesser D_{A} anschließt. Die Gesamtlänge L_{A} entspricht dabei der Summe der zylindrischen Kammerlänge L_{KA} und der Länge der konischen Mündung L_{MA}.

Die Figur 2a zeigt einen Schnitt durch die Ringkammer 23. Im vorliegenden Beispiel sind insgesamt vier Kammersegmente 31 bis 34 vorgesehen, wobei die Kammersegmente 31 und 33 den gleichen und dabei kleineren Radius besitzen als die Kammersegmente 32 und 34.

Die einzelnen Kammersegmente sind durch Stege 35 voneinander getrennt. Die einzelnen Stege weisen eine Breite auf, die eine Beeinflußung der einzelnen Segmente unterbinden. Über die dargestellte Anzahl von vier Segmenten hinaus sind beliebige geradzahlige Segmentanzahlen möglich, wobei jeweils die Radien der gegenüberliegenden Segmente die gleiche Größe aufweisen. Die einzelnen Kammersegmente sind in den äußeren Ecken mit einem Radius r abgerundet.

In der Figur 2b ist die Situation bei in Stömungsrichtung hintereinander angeordneten Scheiben dargestellt. Die einzelnen Segmente sind dabei so angeordnet, daß sich jeweils in Strömungsrichtung ein Kammersegment mit kleinem Radius abwechselt mit einem Kammersegment mit großem Radius.

In der Figur 3 ist entsprechend der Figur 2 eine Ringkammer dargestellt, wobei die einzelnen Kammersegmente mit kontinuierlich sich vergrößerndem Radien ausgestaltet sind. Durch diese Ausbildung der Kammersegmente kann insbesondere Einfluß auf die Drehrichtung des pulsierenden Strahles genommen werden.

### Positionsilste

### Düseneingang

- 11: konischer Eingangsabschnitt
- 12: Rohrabschnitt

### Expansionsdüsenteil

- 21: Erste konische Erweiterung
- 22: Kanal
- 23: Ringkammer
- 24: Düsenteil
- 25: Kanalteil
- 26: Zweite Konische Erweiterung
- 27: Vorstufe
- 29: Mündung der Expansionsdüse

### Pulsationskammer

- 31,33: Kammersegmente kleiner Radius
- 32, 34: Kammersegmente großer Radius
- 35: Steg
- 36: Außenwandung
- 37: Erste Scheibe
- 38: Zweite Scheibe

### Kühlmittelleiteinrichtung

- 41: Kühlkammer
- D: Durchmesser
- L: Länge

### Index:

- E: Eintritt
- Q: Kritischer Querschnitt
- M: Mündung
- Z: Zylindrische Kammer
- K: Kanal
- A: Austritt

- I: Lanzenlängsachse
- r: Radius Kammersegmentecke

## Patentansprüche

1. Lanzenkopf einer wassergekühlten Blaslanze zur Behandlung von Schmelzen, insbesondere zum Aufblasen von Sauerstoff auf Stahlschmelzen in einem Konverter, mit mindestens einer von einem den engsten Düsenquerschnitt aufweisenden Rohrabschnitt ausgehend sich in Richtung Badoberfläche konisch erweiternden Expansionsdüse,
dadurch gekennzeichnet,
daß die Expansionsdüse im Anschluß an dem den kritischen Querschnitt aufweisenden Rohrabschnitt (12) eine erste konische Erweiterung (21) aufweist, die in einem zylindrischen Kanal (22) mündet,
daß im Kanal (22) mit einem Abstand (L_{K1}) zur Mündung der ersten konischen Erweiterung (21) mindestens eine Ringkammer (23) vorgesehen ist, und daß sich an die Ringkammer (23) ein zumindest teilweise sich konisch erweiternder Düsenteil (24, bzw. 25, 26) bis zur Mündung (29) der Expansionsdüse anschließt.

2. Lanzenkopf nach Anspruch 1;
dadurch gekennzeichnet,
daß die Ringkammer (23) in mehrere Kammersegmente (31 bis 34) aufgeteilt ist.

3. Lanzenkopf nach Anspruch 2,
dadurch gekennzeichnet,
daß die Außenwandungen (36) der Kammersegmente (31 bis 34) kreisbogenförmig sind, wobei die Kammersegmente (31, 33 bzw. 32, 34) paarweise gegenüberliegend angeordnet sind und dabei unterschiedliche Radien (R) aufweisen.

4. Lanzenkopf nach Anspruch 3,
dadurch gekennzeichnet,
daß die Außenwandungen (36) der Kammersegmente (31 bis 34) kurvenförmig mit kontinuierlich sich vergrößemden Radien (r) ausgestaltet sind.

5. Lanzenkopf nach einem der Ansprüche 3 oder 4,
dadurch gekennzeichnet,
daß die Kammersegmente (31 bis 34) durch Stege (35) voneinander getrennt sind.

6. Lanzenkopf nach einem der Ansprüche 1 bis 5,
dadurch gekennzeichnet,
daß in die Ringkammer (23) mehr als eine eine geradzahlige Anzahl von Kammersegmenten aufweisende Scheibe (37, 38) eingelegt ist.

7. Lanzenkopf nach Anspruch 6,
dadurch gekennzeichnet,
daß die Scheiben (37, 38) bei Anpassung ihrer Stege (35) so zueinander verdreht sind, daß in Strömungsrichtung die Kammersegmente mit kleinem Radius (31, 33) sich mit denen mit großem Radius (32, 34) abwechseln.

8. Lanzen kopf nach einem der o.g. Ansprüche,
dadurch gekennzeichnet,
daß die Abmessungen der Kammersegmente in der Weise ausgestaltet sind, daß Schwingfrequenzen des Gases von 200 bis 2000 Hz erreichbar sind.

9. Lanzenkopf nach Anspruch 8,
dadurch gekennzeichnet,
daß der Schwingbereich bei Frequenzen von 600 bis 800 Hz einstellbar sind.

10. Lanzenkopf nach Anspruch 1,
dadurch gekennzeichnet,
daß in Strömungsrichtung vor dem zylindrischen Kanal (22) eine einen größeren Durchmesser als die erste konische Erweiterung (21) aufweisende Vorstufe (27) vorgesehen ist.

11. Lanzenkopf nach den Ansprüchen 1 oder 10,
dadurch gekennzeichnet,
daß der Durchmesser (D_{M}) der Mündung der ersten konischen Erweiterung (21) kleiner ist als der Durchmesser (D_{K}) des Kanals (22).

## Claims

1. Lance head of a water-cooled blow lance for treating melts, in particular for blowing oxygen onto the surface of steel melts in a converter, with at least one expansion nozzle which, starting from a pipe portion having the narrowest nozzle cross section, widens conically in the direction of the bath surface,
characterised in that, following the pipe portion (12) having the critical cross section, the expansion nozzle comprises a first conical widening (21) which ends in a cylindrical channel (22), that at least one annular chamber (23) is provided in the channel (22) at a distance (L_{K1}) from the mouth of the first conical widening (21), and that a nozzle part (24 and 25, 26, respectively), which widens conically at least in part, adjoins the annular chamber (23) up to the mouth (29) of the expansion nozzle.

2. Lance head according to claim 1,
characterised in that the annular chamber (23) is divided into a plurality of chamber segments (31 to 34).

3. Lance head according to claim 2,
characterised in that the outer walls (36) of the chamber segments (31 to 34) are in the form of a circular arc, the chamber segments (31, 33 and 32, 34, respectively) being disposed in pairs opposite one another and having different radii (R).

4. Lance head according to claim 3,
characterised in that the outer walls (36) of the chamber segments (31 to 34) are formed so as to be curved and have continuously increasing radii (r).

5. Lance head according to one of claims 3 and 4,
characterised in that the chamber segments (31 to 34) are separated from one another by webs (35).

6. Lance head according to one of claims 1 to 5,
characterised in that more than one disc (37, 38) comprising an equal number of chamber segments is inserted in the annular chamber (23).

7. Lance head according to claim 6,
characterised in that the discs (37, 38) are turned relative to one another, with their webs (35) being adapted, such that the chamber segments with a small radius (31, 33) alternate with those with a large radius (32, 34) in the flow direction.

8. Lance head according to one of the preceding claims,
characterised in that the chamber segments are dimensioned such that oscillation frequencies of the gas of between 200 and 2000 Hz can be achieved.

9. Lance head according to claim 8,
characterised in that the oscillation range is adjustable at frequencies of between 600 and 800 Hz.

10. Lance head according to claim 1,
characterised in that a preliminary stage (27) having a greater diameter than the first conical widening (21) is provided before the cylindrical channel (22) in the flow direction.

11. Lance head according to claim 1 or 10, characterised in that the diameter (D_{M}) of the mouth of the first conical widening (21) is smaller than the diameter (D_{K}) of the channel (22).

## Revendications

1. Tête de lance d'une lance de soufflage refroidie par de l'eau pour traiter de la matière en fusion, en particulier pour souffler de l'oxygène sur de l'acier en fusion dans un convertisseur, comportant au moins une buse d'expansion s'élargissant de façon conique en direction de la surface du bain à partir d'un tronçon tubulaire présentant la section transversale de buse la plus étroite,
caractérisée en ce que la buse d'expansion présente, en raccordement au tronçon de tube (12) présentant la section transversale critique, un premier élargissement conique (21) qui débouche dans un canal cylindrique (22), en ce que, dans le canal (22), à une distance (L_{K1}) par rapport à l'embouchure du premier élargissement conique (21), il est prévu au moins une chambre annulaire (23), et en ce que, à la chambre annulaire (23), se raccorde une partie de buse (24 ou 25,26) s'élargissant au moins partiellement de façon conique jusqu'à l'embouchure (29) de la buse d'expansion.

2. Tête de lance selon la revendication 1,
caractérisée en ce que la chambre annulaire (23) est subdivisée en plusieurs segments de chambre (31 à 34).

3. Tête de lance selon la revendication 2,
caractérisée en ce que les parois externes (36) des segments de chambre (31 à 34) présentent une forme d'arc de cercle, les segments de chambre (31, 33 ou 32, 34) étant agencés de façon opposée par paire et présentant de plus des rayons (R) différents.

4. Tête de lance selon la revendication 3,
caractérisée en ce que les parois externes (36) des segments de chambre (31 à 34) sont réalisées de façon courbe en ayant des rayons (r) augmentant de façon continue.

5. Tête de lance selon une des revendications 3 ou 4,
caractérisée en ce que les segments de chambre (31 à 34) sont séparés les uns des autres par des nervures (35).

6. Tête de lance selon une des revendications 1 à 5,
caractérisée en ce que, dans la chambre annulaire (23), il est prévu plus d'un disque (37,38) présentant un nombre pair de segments de chambre.

7. Tête de lance selon la revendication 6,
caractérisée en ce que les disques (37,38) sont tournés l'un par rapport à l'autre pour l'adaptation de leurs nervures (35) de sorte que, dans la direction d'écoulement, les segments de chambre ayant un petit rayon (31,33) alternent avec ceux ayant un grand rayon (32,34).

8. Tête de lance selon une des revendications précédentes,
caractérisée en ce que les dimensions des segments de chambre sont telles que des fréquences d'oscillation du gaz de 200 à 2000 Hz peuvent être atteintes.

9. Tête de lance selon la revendication 8,
caractérisée en ce que la plage d'oscillation est réglable pour des fréquences de 600 à 800 Hz.

10. Tête de lance selon la revendication 1,
caractérisée en ce que, dans la direction d'écoulement avant le canal cylindrique (22), il est prévu un étage préliminaire (27) présentant un plus grand diamètre que le premier élargissement conique (21).

11. Tête de lance selon les revendications 1 ou 10,
caractérisée en ce que le diamètre (D_{M}) de l'embouchure du premier élargissement conique (21) est plus petit que le diamètre (D_{K}) du canal (22).
